# EUROPÄISCHE PATENTSCHRIFT

(11) **EP 2 346 752 B1**
(45) Veröffentlichungstag und Bekanntmachung des Hinweises auf die Patenterteilung: **08.08.2012**
(21) Anmeldenummer: 09744908.6
(22) Anmeldetag: 30.09.2009
(51) Int. Cl.: B65D 90/00

(54) **ANORDNUNG ZUR LAGESTABILISIERUNG VON MIT FLIEßFÄHIGEM MATERIAL GEFÜLLTEN BEHÄLTERN IN NORM-CONTAINERN**
ARRANGEMENT FOR STABILIZING THE POSITIONS OF RECEPTACLES FILLED WITH FLOWABLE MATERIAL IN STANDARDIZED CONTAINERS
DISPOSITIF DE STABILISATION DE LA POSITION DE CONTENANTS REMPLIS DE MATIERES DE CONSISTANCE FLUIDE EN CONTENEURS NORMALISES

(30) Priorität: 30.09.2008 AT 15212008
(43) Veröffentlichungstag der Anmeldung: 27.07.2011
(73) Patentinhaber: Bitumen Applied Research Limited, Valletta (MT)
(72) Erfinder: PÖRNER, Andreas, 1050 Wien (AT)
(74) Vertreter: Keschmann, Marc
(86) Internationale Anmeldenummer: PCT/AT2009/000376
(87) Internationale Veröffentlichungsnummer: WO 2010/037151

(56) Entgegenhaltungen:
- EP-A2- 0 109 191
- DE-U1- 20 100 042
- DE-U1-202006 010 868
- GB-A- 2 402 123

## Beschreibung

Die Erfindung bezieht sich auf einen Container mit darin angeordneten, mit fließfähigem Material gefüllten Behältern und Mitteln zur Lagestabilisierung der Behälter im Container, wobei die Mittel eine Gewebeschicht umfassen, die über Zugorgane an der Seitenwandung des Containers festgelegt sind,.

Eine für Container geeignete Anordnung zur Lagestabilisierung von Behältern mittels einer Gewebeschicht, ist der DE 202006010868 U1 zu entnehmen.

Das Problem, das bei der Verladung von mit fließfähigem Material, z.B. zähflüssigem, kriechfähigem oder rieselfähigem Material gefüllten Behältern auftritt, liegt darin, dass sich diese Behälter beim Absetzen am Boden in ihrer Form leicht ändern und sich den Unebenheiten des Bodens bzw. der darunter liegenden Fläche anpassen bzw. seitlich ausweichen. In Containern fuhrt dies dann dazu, dass auch bei sehr zähflüssigem Material wie Bitumen die auf den unteren Behältern abgestellten Behälter der zweiten Etage einerseits den unteren Behälter verformen, und andererseits sich selbst derart verformen, dass sie seitlich von den unteren Behältern herunterkippen und sich zwischen Container-Innenwandung und dem darunter befindlichen Behältnis festklemmen können.

Der Erfindung liegt nun die Aufgabe zugrunde, einen container zur Lagestabilisierung der eingangs genannten Art zu schaffen, mit welchern die Behälter innerhalb des Containers in zwei oder mehreren Ebenen gestapelt werden können und so fixiert werden, dass sie während des Transportes trotz der dabei entstehenden Erschütterungen und Schwankungen in einer Lage verbleiben, die einerseits ein stärkeres Verformen der Behälter, insbesondere der unteren Behälter, vermeidet, und andererseits ein leichtes Ausladen der Behälter ermöglicht.

Erfindungsgemäß wird diese Aufgabe gemäβ Anspruch dadurch gelöst, dass der Container ein Norm-Container ist, welcher an der Innenwandung im Deckenbereich und im Bodenbereich mit Halteösen versehen ist, dass die Behälter in zwei oder mehreren Ebenen gestapelt sind und dass die Gewebeschicht zwischen übereinander angeordneten Behältern eingelegt ist, wobei die Gewebeschicht aus flexiblem, zugfestem Gewebe besteht, das über Zugorgane an den im Deckenbereich an der Seitenwandung vorgesehenen Halteösen (2) festgelegt ist. Dadurch wird erreicht, dass aufgrund der flexiblen Eigenschaften der zwischenliegenden Gewebeschichten ein freies Anpassen der in der darüber liegenden Etage befindlichen Behältnisse ermöglicht ist, wobei auch die darunter Hegenden Behältnisse vor allzu starken Verformungen geschützt sind.

Vorteilhafterweise können die der Ladeöffnung des Containers abgewandten Zugorgane direkt an den im Deckenbereich befindlichen Halteösen festgelegt sein, wogegen die der Ladeöffnung zugewandten Zugorgane durch im Deckenbereich befindlichen Halteösen und zugehörigen im Bodenbereich befindlichen Halteösen hindurchgeführt sind, wobei die Enden der der Ladeöffnung zugewandten Zugorgane an ihrem absteigenden Trum festgelegt sind. Damit ist ein besseres Spannen der Gewebeschicht ermöglicht, wodurch auch bei längeren Transporten ein zuverlässiges Halten der Behälter ermöglicht ist

In der Zeichnung sind Ausführungsvarianten des Anmeldungsgegenstandes dargestellt. Figur 1 zeigt eine erste Ausführungsvariante bei abgenommener Seitenwand Stirnwand und Decke eines Containers, wobei eine einfache Abhängung der Gewebeschicht erfolgt. Figur 2 ist eine der Figur 1 analoge Darstellung, jedoch mit verbesserter Verspannung der Gewebeschicht. Figur 3 zeigt schematisch bei abgenommener Deckwand, Seitenwand und Stirnwand die Anordnung der Behältnisse innerhalb des Containers.

Gemäß der vorliegenden Erfindung ist ein Container 1 vorgesehen, der im Bereich der Seitenwandung im Deckenbereich Ösen 2 und im Bodenbereich Ösen 3 aufweist. Über Tragebügel 4 werden Behälter 5 und 6 in den Container mittels eines entsprechenden Transportgerätes hineingeführt, wobei die in der oberen Lage befindlichen Behälter 6 auf eine Schicht aus flexiblem, zugfestem Gewebe 7 aufgestellt werden. Diese flexible Schicht ist mit Zugorganen 8, 9 an den Ösen 2 festgehängt, wobei sowohl die der Ladeöffnung 1' des Containers 1 abgewandten Zugorgane 8 direkt an den zugeordneten Ösen 2 im oberen Bereich der Seitenwandungen am Deckenbereich festgehängt sind.

Beim Ausführungsbeispiel gemäß Figur 1 sind auch die der Ladeöffnung 1' des Containers 1 zugewandten Enden der Gewebeschicht 7 über Zugorgane 9 direkt an den Ösen 2 aufgehängt.

Bei der Ausführungsvariante gemäß Figur 2 sind die Zugorgane 9' von der der Ladeöffnung 1' zugewandten Kante der Gewebeschicht 7 nach oben durch die passenden Ösen 2 im oberen Bereich der Seitenwandungen hindurchgeführt und über das absteigende Trumm durch die im Bodenbereich an den Seitenwandungen befindlichen Ösen 3 hindurchgeführt, wobei die Enden der Zugorgane 9' mit dem absteigenden Trumm des Zugorganes 9' verknotet sind.

In Figur 3 ist dann nur schematisch der befüllte Behälter gezeigt.

Zum Befüllen des Containers 1 wird über die Ladeöffnung 1' zunächst der der Ladeöffnung 1' entfernteste Behälter 5 am Boden gestellt, und zwar in vorliegendem Fall jeweils zwei nebeneinander. Dann wird die Schicht aus flexiblem, zugfestem Gewebe 7 an ihrer der Ladeöffnung 1' abgewandten Kante mit den Zugorganen 8 an den zugehörigen passenden Ösen angehängt, und das der Ladeöffnung 1' zugewandte Ende der Gewebeschicht wird zunächst nach unten hängen gelassen. Danach werden die in der darüber liegenden Lage einzubringenden Behälter 6 auf die bereits eingestellten zwei Behälter 5 aufgesetzt und von der Transporteinrichtung so lange gehalten, bis die Zugorgane 9 am anderen Ende der Gewebeschicht 7 mit den zugehörigen Ösen 2 fest verbunden sind. Danach werden dann die oben befindlichen Behälter 6 abgesenkt, wodurch sich die zugehörige Gewebebahn 7 entsprechend um die Behälter herum legt und diese festhält.

Beim Ausführungsbeispiel gemäß Figur 2 wird anstelle der direkten Verhängung der Zugorgane 9 eine indirekte Verhängung der Zugorgane 9' dadurch bewirkt, dass diese Zugorgane durch die im Deckenbereich befindlichen Ösen 2 hindurch geführt und über die im Bodenbereich befindlichen Ösen 3 verspannt wird. Damit lässt sich bereits eine bessere Vorspannung der Gewebeschicht und damit ein noch sichereres Halten der in der oberen Lage befindlichen Behälter 6 erzielen.

Dies wird dann solange fortgeführt, bis der Container, wie in Figur 3 schematisch ohne die entsprechenden Zugorgane dargestellt, gefüllt ist.

Damit wird erreicht, dass durch die in der oberen Lage befindlichen Behälter auf die darunter befindlichen Behälter nur geringfügiger Druck ausgeübt wird, was verhindert, dass sich die Behälter in unerwünschter Weise verformen könnten.

Bei Entladen des Containers 1 wird dann in entgegengesetzter Reihenfolge vorgegangen, und zwar werden zunächst die Zugorgane der der Befüllungsöffnung zugewandten Kante des Gewebes 7 gelöst und dann die oberen Behälter 6 herabgehoben. Nach Entfernen des zugehörigen Gewebes 7 werden dann die beiden unteren Behälter 5 aus dem Container 1 heraustransportiert. Dies wird in der angeführten Reihenfolge so lang fortgesetzt, bis der Container 1 entsprechend entleert ist Dieses Entleeren geht mittels geeigneten Geräte insofern ohne Probleme vonstatten, als, wie schon angeführt, die Behälter möglichst wenig verformt sind, und zwar auch dann nicht, wenn sie mit zähflüssigem oder kriechendem Material befüllt sind.

## Patentansprüche

1. Container (1) mit darin angeordneten, mit fließfähigem Material gefüllten Behältern (5,6) und Mitteln zur Lagestabilisierung der Behälter (5,6) im Container, wobei die Mittel eine Gewebeschicht (7) umfassen, die über Zugorgane (8,9) an der Seitenwandung des Containers (1) festgelegt sind, **dadurch gekennzeichnet, dass** der Container (1) ein Norm-Container ist, welcher an der Innenwandung im Deckenbereich und im Bodenbereich mit Halteösen versehen ist, dass die Behälter in zwei oder mehreren Ebenen gestapelt sind und dass die Gewebeschicht (7) zwischen übereinander angeordneten Behältern (5,6) eingelegt ist, wobei die Gewebeschicht aus flexiblem, zugfestem Gewebe (7) besteht, das über Zugorgane (8,9) an den im Deckenbereich an der seitenwandung vorgesehenen Halteösen (2) festgelegt ist.

2. Container nach Anspruch 1, **dadurch gekennzeichnet, dass** die der Ladeöffnung (1') des Containers (1) abgewandten Zugorgane (8) direkt an den im Deckenbereich befindlichen Halteösen (2) festgelegt sind, wogegen die der Ladeöffnung (1') zugewandten Zugorgane (9') durch die im Deckenbereich befindlichen Halteösen (2) und die zugehörigen im Bodenbereich befindlichen Halteösen (3) hindurchgeführt sind, wobei die Enden der der Ladeöffnung (1') zugewandten Zugorgane (9') je an ihrem absteigenden Trum festgelegt sind.

## Claims

1. A container (1) comprising vessels (5, 6) arranged therein, which are filled with free-flowing material, and means for stabilizing the position of the vessels (5, 6) in the container, wherein the means comprise a layer of fabric (7) fixed to the side wall of the container (1) via traction elements (8, 9), **characterized in that** the container (1) is a standard container, which is provided with ears on the inner wall in the ceiling area and in the floor area, that the vessels are stacked in two or more planes and that the layer of fabric (7) is inserted between vessels (5, 6), which are arranged on top of one another, wherein the layer of fabric consists of flexible, high tensile fabric (7), which is fixed via traction elements (8, 9) at the eyes (2) provided on the side wall in the ceiling area.

2. The container according to claim 1, **characterized in that** the traction elements (8) facing away from the loading opening (1') of the container (1) are fixed directly to the eyes (2) located in the ceiling area, whereas the traction elements (9') facing the loading opening (1') are guided through the eyes (2) located in the ceiling area and the corresponding eyes (3) located in the floor area, wherein the ends of the traction elements (9') facing the loading opening (1') are in each case fixed at their descending run.

## Revendications

1. Conteneur (1) avec des contenants (5, 6) disposés dans ce dernier, remplis de matière de consistance fluide et des moyens de stabilisation de la position des contenants (5, 6) dans le conteneur, les moyens comprenant une couche de tissu (7) qui par l'intermédiaire d'organes de traction (8, 9) est fixée sur la paroi latérale du conteneur (1) **caractérisé en ce que** le conteneur (1) est un conteneur normalisé, lequel est muni d'oeillets de maintien sur la paroi intérieure dans la zone du fond supérieur et dans la zone du fond inférieur, **en ce que** les contenants sont empilés sur deux ou plusieurs niveaux et **en ce que** la couche de tissu (7) est insérée entre deux contenants (5, 6) superposés, la couche de tissu étant constituée de tissu (7) flexible, résistant à la traction, qui par l'intermédiaire d'organes de traction (8, 9) est fixé sur les oeillets de maintien (2) prévus sur la paroi latérale, dans la zone du fond supérieur.

2. Conteneur selon la revendication 1, **caractérisé en ce que** les organes de traction (8) opposés à l'ouverture de chargement (1') du conteneur (1) sont directement fixés sur les oeillets de maintien (2) se trouvant dans la zone du fond supérieur, alors que les organes de traction (9') faisant face à l'ouverture de chargement (1') sont enfilés à travers les oeillets de maintien (2) se trouvant dans la zone du fond supérieur et les oeillets de maintien (3) associés se trouvant dans la zone du fond inférieur, les extrémités des organes de traction (9') qui font face à l'ouverture de chargement (1') étant chacune fixée par leur brin décroissant.
